# EUROPÄISCHE PATENTSCHRIFT

(11) **EP 2 971 788 B1**
(45) Veröffentlichungstag und Bekanntmachung des Hinweises auf die Patenterteilung: **21.08.2019**
(21) Anmeldenummer: 14706030.5
(22) Anmeldetag: 21.02.2014
(51) Int. Cl.: F04D 17/16, F04D 25/08, F04D 29/62, F24C 15/20

(54) **LAGERSCHILD FÜR EINEN GEBLÄSEMOTOR EINES RADIALGEBLÄSES EINER DUNSTABZUGSHAUBE**
BEARING SHIELD FOR A BLOWER MOTOR OF A RADIAL FAN OF A RANGE HOOD
FLASQUE POUR MOTEUR D'UN VENTILATEUR CENTRIFUGE D'UNE HOTTE ASPIRANTE

(30) Priorität: 11.03.2013 DE 102013204138
(43) Veröffentlichungstag der Anmeldung: 20.01.2016
(73) Patentinhaber: BSH Hausgeräte GmbH, 81739 München (DE)
(72) Erfinder: BLAZ, Robert, 06601 Humenne (SK); HÄUSIG, Christoph, 76356 Weingarten (Baden) (DE); JORDAN, Dietmar, 75417 Mühlacker (DE); MEINHARDT, Gert, 75053 Gondelsheim (DE); METZ, Daniel, 76689 Karlsdorf-Neuthard (DE); SCHLOTMANN, Peter, 49219 Glandorf (DE)
(86) Internationale Anmeldenummer: PCT/EP2014/053435
(87) Internationale Veröffentlichungsnummer: WO 2014/139776

(56) Entgegenhaltungen:
- EP-A2- 0 408 221
- DE-U1- 29 903 104
- FR-A- 1 259 005
- US-A- 5 281 106
- US-A1- 2012 251 321

## Beschreibung

Die vorliegende Erfindung betrifft einen Lagerschild für einen Gebläsemotor eines Radialgebläses einer Dunstabzugshaube.

Beispielsweise beschreibt die DE 90 16 767 U1 eine Dunstabzugshaube mit einem Radialgebläse. Das Radialgebläse umfasst ein Gehäuse und einen Gebläsemotor. Der Gebläsemotor wird mittels einer Motoraufhängung an dem Gehäuse gehalten. Die Motoraufhängung umfasst drei Arme, welche jeweils an dem Gehäuse angeflanscht sind. Die Arme erstrecken sich von ihrem jeweiligen Befestigungsabschnitt an dem Gehäuse in ein Lüfterrad hinein, welches den Gebläsemotor umgibt. Ein jeweiliger Arm setzt sich aus einem axialen und einem radialen Abschnitt zusammen. Mittels des radialen Abschnitts erfolgt die Befestigung an dem Gehäuse. An dem axialen Abschnitt ist konzentrisch im Lüfterrad ein Stator des Gebläsemotors befestigt. Die Befestigung der Motoraufhängung am Stator erfolgt über einen in Figur 1 dargestellten ringförmigen Abschnitt der Motoraufhängung, an welchen sich die axialen Abschnitte jeweils anschließen.

EP 408 221 A2 beschreibt eine weitere Dunstabzugshaube mit einem Radialgebläse.

Eine Aufgabe der vorliegenden Erfindung besteht darin, einen Ansatz bereitzustellen, wonach weniger Bauteile zur Aufhängung eines Gebläsemotors bei einem Radialgebläse für eine Dunstabzugshaube benötigt werden und gleichzeitig eine Versperrung eines Lufteinlasses des Radialgebläses minimiert wird.

Demgemäß wird ein Lagerschild für einen Gebläsemotor eines Radialgebläses einer Dunstabzugshaube mit einer ersten Halterung, einer zweiten Halterung und mehreren Tragarmen bereitgestellt. Die erste Halterung ist dazu eingerichtet, ein Lager für eine Welle eines Rotors des Gebläsemotors zu haltern. Die zweite Halterung ist dazu eingerichtet, an einer Seite derselben in axialer Richtung einen Stator des Gebläsemotors zu haltern. Die Tragarme schließen sich in axialer Richtung an die andere Seite der zweiten Halterung an und sind dazu eingerichtet, den Lagerschild an einem Gehäuse des Radialgebläses derart zu befestigen, dass der Rotor und Stator des Gebläsemotors gänzlich innerhalb eines von dem Gebläsemotor angetriebenen und in dem Gehäuse vorgesehenen Lüfterrad angeordnet sind. Die erste Halterung, die zweite Halterung und die Tragarme sind einstückig miteinander gebildet.

Somit ergibt sich der Vorteil, dass der Lagerschild mittels der ersten und zweiten Halterungen den Rotor und Stator des Gebläsemotors zueinander positioniert und gleichzeitig die Aufhängung des Gebläsemotors innerhalb des Lüfterrads vorsieht. Dem Lagerschild kommt somit eine Doppelfunktion zu. Ferner ist der Lagerschild einfach, beispielsweise als Druckgussteil herstellbar. Weiterhin versperrt der Lagerschild den entsprechenden Lufteinlass des Radialgebläses nur geringfügig, da er den Gebläsemotor im Inneren des Lüfterrads positioniert.

Der Gebläsemotor ist als Elektromotor ausgebildet und kann als elektrisch kommutierter Motor, welcher auch als bürstenloser Gleichstrommotor (BLDC) oder EC-Motor bezeichnet wird, vorgesehen sein. Der Rotor des Gebläsemotors kann als Innenläufer ausgebildet sein.

Das Radialgebläse kann als doppelflutiges Radialgebläse ausgebildet sein.

Das Gehäuse kann als Spiralgehäuse, insbesondere doppelflutiges Spiralgehäuse, ausgebildet sein.

Die Dunstabzugshaube kann für den Einsatz im Haushalt geeignet ausgebildet sein, insbesondere in Küchen oberhalb von Kochstellen. Demnach handelt es sich bei der Dunstabzugshaube um ein Haushaltsgerät.

Die erste Halterung für das Lager kann in Form einer Hülse oder eines Topfes ausgebildet sein, welche bzw. welcher das Lager aufnimmt.

Der Stator des Gebläsemotors kann an der zweiten Halterung insbesondere mittels Schrauben befestigbar vorgesehen sein.

"Axial", "radial", "tangential" und "in Umfangsrichtung" bezieht sich vorliegend immer auf eine durch die erste Halterung definierte Drehachse der Welle des Rotors des Gebläsemotors.

Damit, dass sich die Tragarme in axialer Richtung an die andere Seite anschließen, ist gemeint, dass sie sich mit zumindest einem Abschnitt derselben unter einem Winkel von < 45°, bevorzugt < 20° zur Axialen erstrecken.

Damit, dass "der Rotor und Stator des Gebläsemotors gänzlich innerhalb" des Lüfterrads angeordnet sind, ist gemeint, dass der Rotor und Stator axial, also in Breitenrichtung des Lüfterrads, und radial innerhalb desselben angeordnet sind. Insbesondere kann der Gebläsemotor konzentrisch in dem Lüfterrad angeordnet sein.

Gemäß einer Ausführungsform weist zumindest ein Tragarm einen radialen Abschnitt für ein Anflanschen des Lagerschilds an dem Gehäuse und einen axialen Abschnitt für ein Hineinreichen in das Lüfterrad auf. Dadurch lässt sich der Lagerschild einfach am Gehäuse befestigen, und der Gebläsemotor lässt sich einfach positionieren. Der radiale Abschnitt muss sich nicht genau in radialer Richtung erstrecken, sondern kann von dieser geringfügig, beispielsweise um bis zu 10° oder bis zu 5° abweichen. Auch der axiale Abschnitt muss sich nicht genau in axialer Richtung erstrecken, sondern kann von dieser beispielsweise um bis zu 45°, bevorzugt bis zu 20° abweichen, wie nachfolgend noch näher erläutert.

Gemäß einer weiteren Ausführungsform ist ein axialer Abschnitt zumindest eines Tragarms in radialer Richtung gegenüber der axialen Richtung verkippt. Beispielsweise kann der axiale Abschnitt um bis zu 20°, bevorzugt bis zu 10° und weiter bevorzugt bis zu 5° gegenüber der axialen Richtung verkippt sein. Dadurch ergibt es sich, dass die axialen Abschnitte nicht parallel zu Schaufeln des Lüfterrads verlaufen. Dadurch können Resonanzen zwischen stehenden Teilen (in diesem Fall das Lagerschild) und rotierenden Teilen (in diesem Fall das Lüfterrad) vermieden werden. Denn ein Druckstoß bildet sich so nicht periodisch auf der gesamten Länge des Tragarms bzw. der Schaufel aus, sondern wandert an dem Tragarm bzw. der entsprechenden Schaufel entlang. Dies führt zu einem deutlich geringeren Geräusch aufgrund sogenannter "blade passing frequencies" und deren Harmonischen.

Gemäß einer weiteren Ausführungsform ist ein axialer Abschnitt zumindest eines Tragarms in tangentialer Richtung gegenüber einer axialen Ebene verkippt. Unter einer "axialen Ebene" ist eine solche Ebene zu verstehen, in welcher die Axiale bzw. die Lagerdrehachse liegt. Auch durch diese Maßnahmen können Resonanzen weiter vermieden werden. Ferner kann die Verkippung des axialen Abschnitts in der tangentialen Richtung derart beschaffen sein, dass angesaugte Luft in Drehrichtung des Lüfterrads entlang des axialen Abschnitts hineingeleitet wird. Dadurch kann sichergestellt werden, dass verdrallte oder im Kreis laufende Strömungen im Lüfterrad nicht wieder aus dem Lüfterrad herausgedrückt werden, wenn sie auf einen Tragarm des Lagerschilds treffen, sondern in das Lüfterrad hineingedrückt werden.

Gemäß einer weiteren Ausführungsform sind Befestigungsstellen zur Befestigung der Tragarme an dem Gehäuse in Umfangsrichtung unterschiedlich weit voneinander beabstandet. Dadurch ergibt sich eine asymmetrische Anordnung der Befestigungsstellen. Somit können Resonanzen weiter reduziert werden. Die zwei Befestigungsstellen des Lagerschilds, welche in Umfangsrichtung den größten Abstand zueinander aufweisen, können dabei einen Luftauslass des Gehäuses überspannen. Das Lüfterrad ist nahe des Auslasses am stärksten durchströmt. Durch den großen Abstand der Tragarme in diesem Bereich, wird der Auslass somit geringstmöglichst versperrt und eine Beeinflussung der Strömung ist nur minimal. Die Befestigungsstellen können jeweils ein Befestigungsloch für eine Schraube zum An-flanschen an dem Gehäuse aufweisen.

Gemäß einer weiteren Ausführungsform sind genau drei Tragarme vorgesehen. Dies stellt einen guten Kompromiss im Hinblick auf Stabilität und Versperrung des Lufteinlasses dar.

Gemäß einer weiteren Ausführungsform beträgt ein Winkel zwischen einer ersten und einer zweiten Befestigungsstelle zwischen 105° und 115°, zwischen der zweiten und einer dritten Befestigungsstelle zwischen 115° und 125° und zwischen der dritten und ersten Befestigungsstelle zwischen 125° und 135°. Der Winkel von zwischen 125° und 135° ist bevorzugt gegenüber dem Luftauslass des Gehäuses angeordnet.

Gemäß einer weiteren Ausführungsform sind Anbindungsstellen der Tragarme an der zweiten Halterung in Umfangsrichtung gleichmäßig voneinander beabstandet. Dadurch ergibt sich eine hohe Stabilität für den Lagerschild. Beispielsweise können die Anbindungsstellen einen Abstand von jeweils 120° in Umfangsrichtung zueinander aufweisen.

Gemäß einer weiteren Ausführungsform setzt sich ein jeweiliger axialer Abschnitt eines Tragarms in einem axialen Haltesteg der zweiten Halterung fort. Ein jeweiliger axialer Abschnitt und ein jeweiliger Haltesteg sind somit einstückig gebildet. Dadurch ergibt sich ein einfacher Aufbau wie auch eine einfache Herstellung.

Gemäß einer weiteren Ausführungsform sind die axialen Halteabschnitte über einen jeweiligen radialen Haltearm der ersten Halterung verbunden. Bevorzugt sind genau drei radiale Haltearme vorgesehen, an welche sich jeweils genau ein axialer Halteabschnitt anschließt. Die radialen Haltearme können sich sternförmig von der ersten Halterung weg erstrecken.

Gemäß einer weiteren Ausführungsform weist zumindest einer der Tragarme einen S-förmigen Querschnitt auf. Insbesondere der axiale Abschnitt kann einen solchen S-förmigen Querschnitt aufweisen. Auch durch diese Maßnahme wird verdrallte oder im Kreis strömende Luft im Lüfterrad wieder in dieses hineingedrückt, wenn diese auf den Tragarm trifft. Zu diesem Zweck ist der S-förmige Querschnitt derart angeordnet, dass er eine Rampe für im Kreis strömende Luft in Richtung hin zur Drehachse bildet.

Weiterhin wird eine Dunstabzugshaube mit einem Radialgebläse, welches einen Gebläsemotor, ein von dem Gebläsemotor angetriebenes Lüfterrad, ein Gehäuse, in welchem das Lüfterrad angeordnet ist, sowie einen vorstehend beschriebenen Lagerschild umfasst, bereitgestellt. Der Lagerschild ist mittels seiner Tragarme an dem Gehäuse befestigt. Der Lagerschild hält den Stator und Rotor des Gebläsemotors gänzlich innerhalb des Lüfterrads.

Gemäß einer Ausführungsform ist ein axialer Abschnitt zumindest eines Tragarms für ein Leiten von angesaugter Luft hinein in das Lüfterrad verkippt. Dadurch wird verdrallte oder im Kreis strömende Luft im Lüfterrad wieder in dieses hineingedrückt.

Gemäß einer weiteren Ausführungsform ist ein axialer Abschnitt zumindest eines Tragarms in Drehrichtung des Lüfterrads im Betrieb des Radialgebläses verkippt. Auf diese Weise kann Luft einfach in das Lüfterrad hineingeleitet werden bzw. verdrallte oder im Kreis strömende Luft wird im Lüfterrad gehalten.

Gemäß einer weiteren Ausführungsform überspannen diejenigen zwei Befestigungsstellen des Lagerschilds an dem Gehäuse einen Luftauslass desselben, welche den größten Abstand in Umfangsrichtung zueinander aufweisen. Mit anderen Worten wird die Asymmetrie der Befestigungsstellen so gewählt, dass eine Winkelteilung im Bereich des Luftauslasses am größten ist.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen des Lagerschilds oder der Dunstabzugshaube. Dabei wird der Fachmann auch Einzelaspekte als Verbesserungen oder Ergänzungen zu der jeweiligen Grundform der Erfindung hinzufügen oder abändern.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
Fig. 1: in einer perspektivischen Ansicht ausschnittsweise eine Dunstabzugshaube gemäß einer Ausführungsform;
Fig. 2: einen Teilschnitt aus Fig. 1 in einer axialen Ebene;
Fig. 3: den Lagerschild aus Fig. 1 in einer Seitenansicht;
Fig. 4: den Lagerschild aus Fig. 3 in einer Draufsicht;
Fig. 5: einen Schnitt V-V aus Fig. 3; und
Fig. 6: einen Schnitt VI-VI aus Fig. 4.

In den Figuren sind gleiche oder funktionsgleiche Elemente mit denselben Bezugszeichen versehen worden, sofern nichts anderes angegeben ist.

Fig. 1 zeigt in einer perspektivischen Ansicht ausschnittsweise eine Dunstabzugshaube 1 mit einem doppelflutigen Radialgebläse 2.

Das Radialgebläse 2 umfasst einen Gebläsemotor 3 in Form eines elektronisch kommutierten Motors. Ferner weist das Radialgebläse 2 ein von dem Gebläsemotor 3 angetriebenes Lüfterrad 4 auf. Der Gebläsemotor 3 treibt das Lüfterrad 4 um eine Drehachse 5 an. Schaufeln 6 des Lüfterrads 4 erstrecken sich axial (also parallel zur Drehachse 5). Soweit vorliegend von "axial", "radial", "tangential" oder "in Umfangsrichtung" gesprochen wird, so bezieht sich dies immer auf die Drehachse 5. Des Weiteren umfasst das Radialgebläse 2 ein Gehäuse 7. Das Gehäuse 7 weist zwei axiale Lufteinlässe 11 auf. Figur 1 zeigt nur einen der Lufteinlässe 11, da der andere Lufteinlass verdeckt ist. Ferner umfasst das Gehäuse 7 einen tangentialen Luftauslass 12. Das Lüfterrad 4 saugt im Betrieb des Radialgebläses 2 Luft lufteinlassseitig ein und stößt diese luftauslassseitig aus. In dem Gehäuse 7 ist das Lüfterrad 4 angeordnet und innerhalb des Lüfterrads 4 ist wiederum der Gebläsemotor 3 konzentrisch bezogen auf die Drehachse 5 angeordnet. Ein erster Lagerschild 13 positioniert den Gebläsemotor 3 gegenüber dem Gehäuse 7.

Wie in Figur 2 zu erkennen, welche einen axialen Teilschnitt aus Figur 1 zeigt, positioniert der Lagerschild 13 einen Rotor 14 und einen Stator 15 des Gebläsemotors 3 in axialer Richtung 16 (also entlang der Drehachse 5) innerhalb des Lüfterrads 4.

Wie weiter in Figur 2 gezeigt, weist der Lagerschild 13 eine erste Halterung 17 in Form eines Lagertopfes auf. Die erste Halterung 17 nimmt ein Lager 21 in Form eines Rollenlagers auf. Mittels des Lagers 21 ist eine Welle 22 des Rotors 14 drehbar gegenüber dem Lagerschild 13 gehalten. Gegenüber dem ersten Lagerschild 13 ist ein zweiter Lagerschild 23 angeordnet, welcher mittels eines Lagers 24 in Form eines Rollenlagers die Welle 22 abstützt. Ein Befestigungsabschnitt 25 beispielsweise in Form eines Gewindes der Welle 22 ragt aus dem Lagerschild 23 heraus und ist mit einer Glocke 26 des Lüfterrads 4 drehfest verbunden. Die Glocke 26 kann so ausgeführt sein, dass sie das Lüfterrad 4 in zwei strömungstechnisch separate Bereiche unterteilt, wobei der eine Bereich mit dem einen Lufteinlass 11 und der andere Bereich mit dem anderen Lufteinlass luftleitend in Verbindung steht.

Figur 2 zeigt weiterhin, dass der Lagerschild 13 eine zweite Halterung 27 aufweist, welche an ihrer einen Seite 31 den Stator 15 in axialer Richtung 16 aufnimmt. Alternativ kann der Stator 15 an der zweiten Halterung 27 gehalten sein, jedoch ohne in diese hineinzureichen. Die Lagerschilde 13, 23 nehmen den Rotor 14 und den Stator 15 zwischen sich auf. Hierzu ist der zweite Lagerschild 23 an dem ersten Lagerschild 13 beispielsweise mittels axialer Schrauben 32 befestigt.

Der Aufbau des Lagerschilds 13 wird nachfolgend unter Bezug auf die Figuren 3 bis 6 näher erläutert.

Der Lagerschild 13 umfasst mehrere, beispielsweise genau drei Tragarme. Ein erster Tragarm ist mit 33, ein zweiter Tragarm mit 34 und ein dritter Tragarm mit 35 bezeichnet. Die Tragarme 33, 34, 35 schließen an der anderen Seite 36 der zweiten Halterung 27 in axialer Richtung 16 an die zweite Halterung 27 an.

Ein jeweiliger Tragarm 33, 34, 35 umfasst einen radialen Abschnitt 37 und einen axialen Abschnitt 41. Mittels des radialen Abschnitts 37 ist ein jeweiliger Tragarm 33, 34, 35 an einem den Lufteinlass 11 umgebenden Randbereich 42 des Gehäuses 7 angeflanscht. Hierzu können die radialen Abschnitte 37 jeweils ein Befestigungsloch 43 aufweisen, wie in Figur 4 gezeigt. Mittels in Figur 1 gezeigter Schrauben 44, welche durch die Befestigungslöcher 43 geführt werden, werden die radialen Abschnitte 37 mit dem Randbereich 42 verschraubt. Die radialen Abschnitte 37 erstrecken sich in radialer Richtung 45, also senkrecht zur axialen Richtung 16, wobei jedoch Abweichungen von der radialen Richtung 45 um beispielsweise bis zu 5° umfasst sind. Die axialen Abschnitte 41 verbinden die radialen Abschnitte 37 jeweils über einen gekrümmten Abschnitt 46 mit der zweiten Halterung 27. Die axialen Abschnitte 41 erstrecken sich grundsätzlich in axialer Richtung 16, können jedoch in unterschiedlicher Weise von dieser abweichen, wie nachfolgend näher erläutert wird.

In den Figuren 3 und 4 ist zu erkennen, dass die axialen Abschnitte 41 eines jeden Tragarms 33, 34, 35 in radialer Richtung 45 gegenüber der axialen Richtung 16 verkippt sind. Somit kann ein jeweiliger axialer Abschnitt 41 insbesondere einen Winkel 47 von beispielsweise 5° mit der axialen Richtung 16 bilden. Weiterhin kann beispielsweise einer der Tragarme (in den Figuren beispielhaft für den Tragarm 35 illustriert, jedoch genauso für die anderen Tragarme 33, 34 denkbar) mit seinem axialen Abschnitt 41 in tangentialer Richtung 51 gegenüber einer axialen Ebene 52 verkippt sein (siehe Fig. 4). So kann beispielsweise der axiale Abschnitt 41 des Tragarms 35 einen Winkel 53 von 15° mit der axialen Ebene 52 bilden.

Sowohl durch die Verkippung in radialer Richtung als auch der Verkippung in tangentialer Richtung ergibt sich, dass sich die axialen Abschnitte 41 nicht parallel zu den Schaufeln 6 des Lüfterrads 4 (siehe Figuren 1 und 2) erstrecken. Dies ist im Hinblick auf Resonanzen günstig.

Weiterhin sind die Tragarme 33, 34, 35 derart ausgeführt, dass die Befestigungslöcher 43 in Umfangsrichtung 54 unterschiedlich weit voneinander beabstandet sind, wie in Fig. 4 zu erkennen. So kann ein Winkel 55 zwischen der Befestigungsstelle 43 des ersten Tragarms 33 und der Befestigungsstelle 43 des zweiten Tragarms 34 beispielsweise 120° betragen. Ein Winkel 56 zwischen dem Befestigungsloch 43 des zweiten Tragarms 34 und dem Befestigungsloch 43 des dritten Tragarms 35 kann 130° betragen. Entsprechend beträgt ein Winkel 57 zwischen der Befestigungsstelle 43 des dritten Tragarms 35 und der Befestigungsstelle 43 des ersten Tragarms 33 110°. Um den Luftauslass 12 (siehe Figur 1) möglichst wenig zu versperren, überspannen die Tragarme 34 und 35, welche den größten Winkel 56 zwischen sich aufweisen, diesen.

Wie jedoch in Figur 5 zu erkennen, sind Anbindungsstellen 61 der Tragarme 33, 34, 35 an der zweiten Halterung 27 in Umfangsrichtung 54 gleichmäßig voneinander beabstandet. Entsprechend beträgt ein Winkel 62 zwischen jeweils zwei Anbindungsstellen 61 120°. Die Anbindungsstellen 61 können an Enden radialer Arme 63 der zweiten Halterung 27 ausgebildet sein. Die radialen Arme 63 stehen sternförmig von der ersten Halterung 17 ab. Dies ist auch in Figur 6 zu erkennen. Weiter ist in Figur 6 dargestellt, dass sich der axiale Abschnitt 41 des Tragarms 33 in einem axialen Haltesteg 64 der zweiten Halterung 27 fortsetzt. Dies gilt für die Tragarme 34 und 35 entsprechend. Der Haltesteg 64 kann mit einer axialen Bohrung 65 ausgeführt sein, in welche die Schraube 32 (siehe Figur 2) eingeschraubt ist.

Wie ferner in Figur 6 zu erkennen, ist der Lagerschild 13 als einstückiges Bauteil gebildet. Insbesondere kann der Lagerschild 13 in einem Druckgussverfahren beispielsweise aus Stahl oder Metall hergestellt sein. Auch ein Herstellen des Lagerschilds 13 durch Umformen ist denkbar. Die Einstückigkeit bezieht sich dabei insbesondere auf die erste und zweite Halterung 17, 27 sowie die Tragarme 33, 34, 35.

Zurückkehrend zu Figur 5, ist dort gezeigt, dass die axialen Abschnitte 41 der Tragarme 33, 34, 35 jeweils einen S-förmigen Querschnitt 66 aufweisen. Der S-förmige Querschnitt 66 ist dabei derart orientiert, dass eine Rampe 67 gebildet wird, welche Luft 71, die auf die Tragarme 33, 34, 35 auftrifft, insbesondere solche Luft 71, die in dem Lüfterrad 4 (siehe Figur 1) verdrallt ist oder im Kreis läuft, wieder in das Lüfterrad 4 radial hineindrückt wird. Entsprechend sorgt auch der tangential verkippte axiale Abschnitt 41 des dritten Tragarms 35 dafür, dass verdrallte oder im Kreis strömende Luft 72 entlang desselben, also in generell axialer Richtung (siehe auch Figur 5, in welcher im Unterschied zu Figur 3 zu erkennen ist, dass die Luft 72 hinter dem axialen Abschnitt 41 entlang fließt) weiter in das Lüfterrad 4 hineinströmt und nicht Richtung Lufteinlass 11 herausströmt. Die Drehrichtung des Lüfterrads 4 ist in den Figuren 1 und 5 mit 73 bezeichnet. Entsprechend dreht sich auch die im Kreis strömende Luft im Lüfterrad 4.

### Verwendete Bezugszeichen:

- 1: Dunstabzugshaube
- 2: Radialgebläse
- 3: Gebläsemotor
- 4: Lüfterrad
- 5: Drehachse
- 6: Schaufel
- 7: Gehäuse
- 11: Lufteinlass
- 12: Luftauslass
- 13: Lagerschild
- 14: Rotor
- 15: Stator
- 16: axiale Richtung
- 17: erste Halterung
- 21: Lager
- 22: Welle
- 23: Lagerschild
- 24: Lager
- 25: Befestigungsabschnitt
- 26: Glocke
- 27: zweite Halterung
- 31: Seite
- 32: Schraube
- 33: Tragarm
- 34: Tragarm
- 35: Tragarm
- 36: Seite
- 37: radialer Abschnitt
- 41: axialer Abschnitt
- 42: Randbereich
- 43: Befestigungsloch
- 44: Schraube
- 45: radiale Richtung
- 46: gekrümmter Abschnitt
- 47: Winkel
- 51: tangentiale Richtung
- 52: axiale Ebene
- 53: Winkel
- 54: Umfangsrichtung
- 55: Winkel
- 56: Winkel
- 57: Winkel
- 61: Anbindungsstelle
- 62: Winkel
- 63: Arm
- 64: Haltesteg
- 65: Bohrung
- 66: S-förmiger Querschnitt
- 67: Rampe
- 71: Luft
- 72: Luft
- 73: Drehrichtung

## Patentansprüche

1. Lagerschild (13) für einen Gebläsemotor (3) eines Radialgebläses (2) einer Dunstabzugshaube (1), mit einer ersten Halterung (17), welche dazu eingerichtet ist, ein Lager (21) für eine Welle (22) eines Rotors (14) des Gebläsemotors (3) zu haltern, einer zweiten Halterung (27), welche dazu eingerichtet ist, an einer Seite (31) derselben in axialer Richtung (16) einen Stator (15) des Gebläsemotors (3) zu haltern, und mehreren Tragarme (33, 34, 35), welche sich in der axialen Richtung (16) an die andere Seite (36) der zweiten Halterung (27) anschließen und dazu eingerichtet sind, den Lagerschild (13) an einem Gehäuse (7) des Radialgebläses (2) derart zu befestigen, dass der Rotor (14) und Stator (15) des Gebläsemotors (3) gänzlich innerhalb eines von dem Gebläsemotor (3) angetriebenen und in dem Gehäuse (7) vorgesehenen Lüfterrads (4) angeordnet sind, wobei die erste Halterung (17), die zweite Halterung (27) und die Tragarme (33, 34, 35) miteinander einstückig gebildet sind.

2. Lagerschild nach Anspruch 1, **dadurch gekennzeichnet, dass** zumindest ein Tragarm (33, 34, 35) einen radialen Abschnitt (37) für ein Anflanschen des Lagerschilds (13) an dem Gehäuse (7) und einen axialen Abschnitt (41) für ein Hineinreichen in das Lüfterrad (4) aufweist.

3. Lagerschild nach Anspruch 1 oder 2, **dadurch gekennzeichnet, dass** ein axialer Abschnitt (41) zumindest eines Tragarms (33, 34, 35) in radialer Richtung (45) gegenüber der axialen Richtung (16) verkippt ist.

4. Lagerschiild nach einem der Ansprüche 1 - 3, **dadurch gekennzeichnet, dass** ein axialer Abschnitt (41) zumindest eines Tragarms (33, 34, 35) in tangentialer Richtung (51) gegenüber einer axialen Ebene (52) verkippt ist.

5. Lagerschild nach einem der Ansprüche 1 - 4, **dadurch gekennzeichnet, dass** Befestigungsstellen (43) zur Befestigung der Tragarme (33, 34, 35) an dem Gehäuse (7) in Umfangsrichtung (54) unterschiedlich weit voneinander beabstandet sind.

6. Lagerschild nach einem der Ansprüche 1 - 5, **dadurch gekennzeichnet, dass** genau drei Tragarme (33, 34, 35) vorgesehen sind.

7. Lagerschild nach Anspruch 6, **dadurch gekennzeichnet, dass** ein Winkel (55, 56, 57) zwischen einer Befestigungsstelle (43) eines ersten und einer Befestigungsstelle (43) eines zweiten Tragarms (33, 34) zwischen 105° und 115°, zwischen der Befestigungsstelle (43) des zweiten und einer Befestigungsstelle (43) eines dritten Tragarms (35) zwischen 115° und 125° und zwischen der Befestigungsstelle (43) des dritten und der Befestigungsstelle (43) des ersten Tragarms (35, 33) zwischen 125° und 135° beträgt.

8. Lagerschild nach einem der Ansprüche 1 - 7, **dadurch gekennzeichnet, dass** Anbindungsstellen (61) der Tragarme (33, 34, 35) an der zweiten Halterung (27) in Umfangsrichtung (54) gleichmäßig voneinander beabstandet sind.

9. Lagerschild nach einem der Ansprüche 1 - 8, **dadurch gekennzeichnet, dass** sich ein jeweiliger axialer Abschnitt (41) eines Tragarms (33, 34, 35) in einem axialen Haltesteg (64) der zweiten Halterung (27) fortsetzt.

10. Lagerschild nach Anspruch 9, **dadurch gekennzeichnet, dass** die axialen Halteabschnitte (64) über einen jeweiligen radialen Haltearm (63) mit der ersten Halterung (17) verbunden sind.

11. Lagerschild nach einem der Ansprüche 1 - 10, **dadurch gekennzeichnet, dass** zumindest einer der Tragarme (33, 34, 35) einen S-förmigen Querschnitt (66) aufweist.

12. Dunstabzugshaube (1) mit einem Radialgebläse (2), welches einen Gebläsemotor (3), ein von dem Gebläsemotor (3) angetriebenes Lüfterrad (4), ein Gehäuse (7), in welchem das Lüfterrad (4) angeordnet ist, sowie einen Lagerschild (13) nach einem der Ansprüche 1 - 11 aufweist, der mittels seiner Tragarme (33, 34, 35) an dem Gehäuse (7) befestigt ist und einen Rotor (14) und einen Stator (15) des Gebläsemotors (3) gänzlich innerhalb des Lüfterrads (4) hält.

13. Dunstabzugshaube nach Anspruch 12, **dadurch gekennzeichnet, dass** ein axialer Abschnitt (41) zumindest eines Tragarms (33, 34, 35) für ein Leiten von angesaugter Luft (71, 72) hinein in das Lüfterrad (4) ausgebildet ist.

14. Dunstabzugshaube (1) nach Anspruch 12 oder 13, **dadurch gekennzeichnet, dass** ein axialer Abschnitt (41) zumindest eines Tragarms (33, 34, 35) in Drehrichtung (73) des Lüfterrads (4) im Betrieb des Radialgebläses (2) verkippt ist.

15. Dunstabzugshaube nach einem der Ansprüche 12 - 14, **dadurch gekennzeichnet, dass** diejenigen zwei Befestigungsstellen (43) des Lagerschilds (13) an dem Gehäuse (7) einen Luftauslass (12) desselben überspannen, welche den größten Abstand in Umfangsrichtung (54) zueinander aufweisen.

## Claims

1. Bearing shield (13) for a blower motor (3) of a radial fan (2) of a range hood (1), having a first mount (17) which is designed to hold a bearing (21) for a shaft (22) of a rotor (14) of the blower motor (3), having a second mount (27) which is designed to hold a stator (15) of the blower motor (3) on one side (31) of said mount in the axial direction (16), and having a plurality of support arms (33, 34, 35) which in the axial direction (16) abut the other side (36) of the second mount (27) and are designed to fasten the bearing shield (13) to a housing (7) of the radial fan (2) such that the rotor (14) and stator (15) of the blower motor (3) are arranged entirely inside a fan wheel (4) that is driven by the fan motor (3) and provided in the housing (7), wherein the first mount (17), the second mount (27) and the support arms (33, 34, 35) are formed integrally with one another.

2. Bearing shield according to claim 1, **characterised in that** at least one support arm (33, 34, 35) has a radial section (37) for flange-mounting the bearing plate (13) on the housing (7) and an axial section (41) for extending into the fan wheel (4).

3. Bearing shield according to claim 1 or 2, **characterised in that** an axial section (41) of at least one support arm (33, 34, 35) is tilted in the radial direction (45) relative to the axial direction (16).

4. Bearing shield according to one of claims 1-3, **characterised in that** an axial section (41) of at least one support arm (33, 34, 35) is tilted in the tangential direction (51) relative to an axial plane (52).

5. Bearing shield according to one of claims 1-4, **characterised in that** fastening points (43) for fastening the support arms (33, 34, 35) to the housing (7) are spaced at different distances from each other in the circumferential direction (54).

6. Bearing shield according to one of claims 1-5, **characterised in that** exactly three support arms (33, 34, 35) are provided.

7. Bearing shield according to claim 6, **characterised in that** an angle (55, 56, 57) between an attachment point (43) of a first and an attachment point (43) of a second support arm (33, 34) is between 105° and 115°, between the attachment point (43) of the second and an attachment point (43) of a third support arm (35) is between 115° and 125°, and between the attachment point (43) of the third and the attachment point (43) of the first support arm (35, 33) is between 125° and 135°.

8. Bearing shield according to one of claims 1-7, **characterised in that** connection points (61) of the support arms (33, 34, 35) on the second mount (27) are spaced apart from one another equally in the circumferential direction (54).

9. Bearing shield according to one of claims 1-8, **characterised in that** a respective axial section (41) of a support arm (33, 34, 35) continues in an axial holding web (64) of the second mount (27).

10. Bearing shield according to claim 9, **characterised in that** the axial holding sections (64) are connected to the first mount (17) via a respective radial holding arm (63).

11. Bearing shield according to one of claims 1-10, **characterised in that** at least one of the support arms (33, 34, 35) has an S-shaped cross-section (66).

12. Range hood (1) with a radial fan (2), which comprises a fan motor (3), a fan wheel (4) driven by the fan motor (3), a housing (7) in which the fan wheel (4) is arranged, and a bearing shield (13) according to one of claims 1-11, which is fastened to the housing (7) by means of its support arms (33, 34, 35) and holds a rotor (14) and a stator (15) of the fan motor (3) entirely within the fan wheel (4).

13. Range hood according to claim 12, **characterised in that** an axial section (41) of at least one support arm (33, 34, 35) is designed to conduct intake air (71, 72) into the fan wheel (4).

14. Range hood (1) according to claim 12 or 13, **characterised in that** an axial section (41) of at least one support arm (33, 34, 35) is tilted in the direction of rotation (73) of the fan wheel (4) during operation of the radial fan (2).

15. Range hood according to one of claims 12-14, **characterised in that** those two fastening points (43) of the bearing shield (13) on the housing (7) which are the greatest distance apart from one another in the circumferential direction (54) span an air outlet (12) thereof.

## Revendications

1. Flasque (13) pour un moteur de ventilateur (3) d'un ventilateur radial (2) d'une hotte aspirante (1), comprenant un premier support (17) qui est configuré pour maintenir un palier (21) pour un arbre (22) d'un rotor (14) du moteur de ventilateur (3), comprenant un deuxième support (27) qui est configuré pour maintenir un stator (15) du moteur de ventilateur (3) en direction axiale sur un côté (31) de ce même support, et comprenant plusieurs bras de support (33, 34, 35) qui, dans la direction axiale (16), se raccordent à l'autre côté (36) du deuxième support (27) et sont configurés pour fixer le flasque (13) sur un boîtier (7) du ventilateur radial (2) de manière à ce que le rotor (14) et le stator (15) du moteur de ventilateur (3) soient disposés entièrement à l'intérieur d'une roue de ventilateur (4) entraînée par le moteur de ventilateur (3) et ménagée dans le boîtier (7), le premier support (17), le deuxième support (27) et les bras de support (33, 34, 35) étant réalisés entre eux d'une seule pièce.

2. Flasque selon la revendication 1, **caractérisé en ce qu'**au moins un bras de support (33, 34, 35) présente une section radiale (37) pour une fixation du flasque (13) sur le boîtier (7) et une section axiale (41) pour une pénétration dans la roue de ventilateur (4).

3. Flasque selon la revendication 1 ou 2, **caractérisé en ce qu'**une section axiale (41) au moins d'un bras de support (33, 34, 35) en direction radiale (45) est inclinée par rapport à la direction axiale (16).

4. Flasque selon l'une quelconque des revendications 1 à 3, **caractérisé en ce qu'**une section axiale (41) au moins d'un bras de support (33, 34, 35) est inclinée par rapport à un plan axial (52) en direction tangentielle (51).

5. Flasque selon l'une quelconque des revendications 1 à 4, **caractérisé en ce que** des points de fixation (43) destinés à fixer les bras de support (33, 34, 35) sur le boîtier (7) sont distancés les uns des autres de manière différente en direction circonférentielle (54).

6. Flasque selon l'une quelconque des revendications 1 à 5, **caractérisé en ce qu'**exactement trois bras de support (33, 34, 35) sont ménagés.

7. Flasque selon la revendication 6, **caractérisé en ce qu'**un angle (55, 56, 57) entre un point de fixation (43) d'un premier bras de support (33) et un point de fixation (43) d'un deuxième bras de support (34) est compris entre 105° et 115°, **en ce qu'**entre le point de fixation (43) du deuxième bras de support et un point de fixation (43) d'un troisième bras de support (35), il est compris entre 115° et 125°, et **en ce qu'**entre le point de fixation (43) du troisième bras de support (35) et le point de fixation (43) du premier bras de support (33), il est compris entre 125° et 135°.

8. Flasque selon l'une quelconque des revendications 1 à 7, **caractérisé en ce que** des points de liaison (61) des bras de support (33, 34, 35) sur le deuxième support (27) sont distancés les uns des autres de manière régulière en direction circonférentielle (54).

9. Flasque selon l'une quelconque des revendications 1 à 8, **caractérisé en ce qu'**une section (41) respectivement axiale d'un bras de support (33, 34, 35) se prolonge dans une nervure de maintien (64) axiale du deuxième support (27).

10. Flasque selon la revendication 9, **caractérisé en ce que** les sections de maintien (64) axiales sont reliées au premier support (17) par l'intermédiaire d'un bras de maintien (63) respectivement radial.

11. Flasque selon l'une quelconque des revendications 1 à 10, **caractérisé en ce qu'**au moins un des bras de support (33, 34, 35) présente une section transversale (66) en forme de S.

12. Hotte aspirante (1) comprenant un ventilateur radial (2) lequel présente un moteur de ventilateur (3), une roue de ventilateur (4) entraînée par le moteur de ventilateur (3), un boîtier (7) dans lequel est disposée la roue de ventilateur (4), ainsi qu'un flasque (13) selon l'une quelconque des revendications 1 à 11, lequel est fixé sur le boîtier (7) au moyen de ses bras de support (33, 34, 35) et maintient un rotor (14) et un stator (15) du moteur de ventilateur (3) entièrement à l'intérieur de la roue de ventilateur (4).

13. Hotte aspirante selon la revendication 12, **caractérisée en ce qu'**une section axiale (41) au moins d'un bras de support (33, 34, 35) est réalisée pour guider l'air aspiré (71, 72) en le faisant rentrer dans la roue de ventilateur (4).

14. Hotte aspirante selon la revendication 12 ou 13, **caractérisée en ce qu'**une section axiale (41) au moins d'un bras de support (33, 34, 35) est inclinée en direction de rotation (73) de la roue de ventilateur (4) pendant le fonctionnement du ventilateur radial (2).

15. Hotte aspirante selon l'une quelconque des revendications 12 à 14, **caractérisée en ce que** les deux points de fixation (43) du flasque (13) sur le boîtier (7) recouvrent une sortie d'air (12) du flasque, lesquels présentent le plus grand écart l'un par rapport à l'autre en direction circonférentielle (54).
